# EUROPÄISCHE PATENTSCHRIFT

(11) **EP 0 426 692 B1**
(45) Veröffentlichungstag und Bekanntmachung des Hinweises auf die Patenterteilung: **28.04.1993**
(21) Anmeldenummer: 89907097.3
(22) Anmeldetag: 06.07.1989
(51) Int. Cl.: B41J 2/175

(54) **ANORDNUNG ZUR ÜBERWACHUNG VON TINTENVORRATSBEHÄLTERN IN TINTENDRUCKEINRICHTUNGEN**
APPARATUS FOR MONITORING INK RESERVOIRS OF INK PRINTING DEVICES
DISPOSITIF DE CONTROLE DES RESERVOIRS D'ENCRE POUR SYSTEMES D'IMPRESSION A ENCRE

(30) Priorität: 25.07.1988 DE 3825239
(43) Veröffentlichungstag der Anmeldung: 15.05.1991
(73) Patentinhaber: SIEMENS AKTIENGESELLSCHAFT, 80333 München (DE)
(72) Erfinder: BORK, Klaus, D-8000 München 71 (DE); KINDLER, Wilfried, D-8000 München 71 (DE)
(74) Vertreter: Meissner, Peter E., Dipl.-Ing.
(86) Internationale Anmeldenummer: DE8900446
(87) Internationale Veröffentlichungsnummer: WO9000971

(56) Entgegenhaltungen:
- US-A- 4 551 734
- PATENT ABSTRACTS OF JAPAN, vol. 9, no. 183, (M-400)(1906) 30.07.1985; JP A 60 052 349 (H. KIYOUGOKU) 25.03.1985
- PATENT ABSTRACTS OF JAPAN, vol. 9, no. 272, (M-425)(1995) 30.10.1985; JP A 60 115 451 (Y. MARUZAMA) 21.06.1985

## Beschreibung

Die Erfindung betrifft eine Anordnung zur Überwachung von Tintenvorratsbehältern in Tintendruckeinrichtungen.

Bei Tintendruckeinrichtungen wird im allgemeinen ein sich entlang von einem Aufzeichnungsträger bewegender Schreibkopf durch ein Tintenversorgungssystem aus einer Vorratsflasche mit Schreibflüssigkeit versorgt. Der Schreibkopf kann aus einem Mosaikschreibkopf bestehen, in dem mehrere Schreibdüsen angeordnet sind. Durch die in diesen Schreibdüsen im Schreibbetrieb ablaufende Kontraktionsvorgänge versorgt sich ein derartiger Schreibkopf selbständig mit Schreibflüssigkeit aus einem Tintenvorratsbehälter. Solche Tintenvorratsbehälter sind im allgemeinen auswechselbar ausgestaltet und z. B. aus der DE-B1 26 10 518 bekannt.

Tintenvorratsbehälter für Tintendruckeinrichtungen sind meist als Einwegebehälter ausgebildet, die werksseitig mit Tinte gefüllt werden und die nach Verbrauch des Tintenvorrates nicht wieder verwendet werden dürfen. Ein Wiederfüllen der Tintenvorratsbehälter ist nicht vorgesehen, weil dieses Wiederfüllen die Gefahr in sich birgt, daß Luft in den Tintenvorratsbehälter eindringt. In der Tinte enthaltene Luftbläschen führen zu Störungen des Schreibbetriebes, dies insbesondere dann, wenn die Tintendruckeinrichtung nach dem Unterdruckprinzip arbeitet, einem Prinzip, bei dem das Tintenversorgungssystem gegenüber der eigentlichen Schreibdüse einen geringen Unterdruck aufweist.

Tintendruckeinrichtungen, seien es nun Bubblejetdruckeinrichtungen oder nach dem piezoelektrischen Prinzip arbeitende Druckeinrichtungen, erfordern eine in ihrer Zusammensetzung abgestimmte Tintenflüssigkeit. Werden nun durch Fremdhersteller verbrauchte Tintenvorratsbehälter erneut mit Tinte unbekannter Zusammensetzung gefüllt und diese verwendet, so kann dies zu Störungen in der Tintendruckeinrichtung führen. Ein derartiges unkontrolliertes Wiederverwenden von verbrauchten wiedergefüllten Tintenvorratsbehältern muß deshalb verhindert werden.

Aufgabe der Erfindung ist es eine Anordnung der eingangs genannten Art so auszugestalten, daß ein unkontrolliertes Wiederverwenden verbrauchter und wiedergefüllter Tintenvorratsbehälter verhindert wird bzw. daß unberechtigt wiedergefüllte Tintenvorratsbehälter erkannt werden können.

Diese Aufgabe wird bei einer Anordnung der eingangs genannten Art gemäß den Merkmalen des ersten Patentanspruches gelöst. Vorteilhafte Ausführungsformen der Erfindung sind in den Unteransprüchen gekennzeichnet.

Dadurch daß dem Tintenvorratsbehälter ein von einer Tintenüberwachungseinrichtung abtastbares Sicherungselement unmittelbar zugeordnet ist, dessen abtastbare Kennwerte nach Unterschreiten eines Mindesttintenvorrates irreversibel verändert werden, wird ein unkontrolliertes Wiederverwenden verbrauchter wiedergefüllter Tintenvorratsbehälter zuverlässig verhindert. Dieses Sicherungselement kann bei einer vorteilhaften Ausführungsform der Erfindung aus einer elektrischen Sicherung bestehen, die nach Unterschreiten eines Mindesttintenvorrates zerstört wird. Durch dieses Zerstören des Sicherungselementes werden nur originalgefüllte Tintenvorratsbehälter akzeptiert. Wiedergefüllte Tintenvorratsbehälter werden von der Tintenüberwachungseinrichtung wie leere Tintenvorratsbehälter behandelt und im Schreibbetrieb blockiert.

Die Erfindung läßt sich in besonders günstiger Weise bei einem Tintenvorratsbehälter realisieren, der mehrere Tintenblasen mit elektrisch leitender Oberfläche aufweist, die sich im gefüllten Zustand gegenseitig berühren und einen elektrischen Kontakt bilden, und die nach Unterschreiten eines Mindestvorrates diesen elektrischen Kontakt unterbrechen.

Eine Ausführungsform der Erfindung ist in den Zeichnungen dargestellt und wird im folgenden beispielsweise näher beschrieben. Es zeigt
FIG 1 eine schematische Schnittdarstellung durch einen Tintenvorratsbehälter mit mehreren darin angeordneten Speicherblasen,
FIG 2, FIG 3 Frontdarstellungen von Tintenvorratsbehälters mit den zugehörigen Verschlußeinrichtungen
FIG 4 einen Horizontalschnitt durch einen Tintenvorratsbehälter gemäß FIG 3 entlang der Schnittlinie I-I und
FIG 5 ein Prinzipschaltbild einer Tintenüberwachungseinrichtung.

Die Figuren zeigen einen Tintenvorratsbehälter der mit einem hier nicht dargestellten Schreibkopf einer Tintenschreibeinrichtung, z.B. über eine verrastbare Aufnahmevorrichtung 8, konstruktiv verbunden ist. Die Tintenschreibeinrichtung kann z.B. entsprechend der DE-OS 36 11 966 als Einfarbentintendruckeinrichtung ausgebildet sein oder auch als Mehrfarbentintendruckeinrichtung.

Der Tintenvorratsbehälter gemäß der Schnittdarstellung der FIG 1 besteht aus einem Kunststoffstützgehäuse 10 mit mehreren übereinander angeordneten Speicherblasen 11 zur Aufnahme der Schreibflüssigkeit 12. Die Speicherblasen sind entsprechend der Darstellung der FIG 4 beutelartig ausgebildet und bestehen aus steifen Polyäthylenfolien 13, die an den Rändern verschweißt sind, Die die Wandung der Speicherblasen bildende Folie ist als Verbundfolie aufgebaut mit einer z.B. 9 µm starken Aluminiumschicht an der Außenfläche und einer z.B. 50 µm starken Polyäthylenträgerschicht. Die Speicherblasen weisen somit an ihrer Außenseite eine elektrisch leitende Oberfläche aus Metall auf.

Um den Kontakt zwischen den beiden Wandungen der Speicherblase sicherzustellen, kann die Schweißnaht mit einer Kontaktklammer 9 versehen sein. Der Kontakt kann aber auch durch Einbördelung (Einrollen) der Schweißnaht erfolgen oder durch Laserschweißen oder dergleichen. Die Speicherblasen sind innerhalb des Stützgehäuses 10 übereinander angeordnet und zwar derart, daß sie sich im gefüllten Zustand gegenseitig berühren. Weiterhin befinden sich im Stützgehäuse 10 den Randbereich der Speicherblasen übergreifende Distanzelemente 14, die plattenförmig mit einer zentralen Öffnung 15 ausgebildet sind. Die Distanzelemente 14 sind innerhalb des Stützgehäuses 10 frei beweglich und weisen an ihrem Rand Abstandselemente 16 auf. Federelemente 17 mit geringer Federkraft die oberhalb und unterhalb der Speicherblasen 11 angeordnet sind, drücken die Speicherblasen 11 unter leichtem Druck gegeneinander. Die Federelemente 17 stützen sich dabei an den Deckplatten des Stützgehäuses 10 ab.

An der Frontseite der Speicherblasen 11 sind Verschlußeinrichtungen 18 eingeschweißt. Diese Verschlußeinrichtungen enthalten ein Anschlußstück 19, z.B. aus Polyäthylen, so daß es mit der Folie 13 verschweißt werden kann und das in entsprechenden Öffnungen 20 des Stützgehäuses 10 verrastbar ist. Verschlossen ist das Anschlußstück 19 über eine Dichtung 21, z.B. aus weichem Gummi. Der Anschluß der einzelnen Speicherblasen und damit der Anschluß des Tintenvorratsbehälters an das Tintenversorgungssystem der Tintendruckeinrichtung erfolgt dadurch, daß die Dichtung 21 von einer Hohlnadel des Tintenversorgungssystems durchstoßen wird.

Wird ein derartiger Tintenvorratsbehälter entsprechend den FIG 2 und 3 in einer Tintendruckeinrichtung verwendet, die mit mehreren Farben arbeitet, so sind die Speicherblasen mit entsprechend verschiedenfarbigen Tintenflüssigkeiten gefüllt. Bei einem Einsatz allein in einfarbig druckender Druckeinrichtung können z.B. auch zwei Tintenvorratsbehälter mit darin angeordneten Speicherblasen übereinander angeordnet sein. Ein derartiger Aufbau ergibt sich z.B. aus der FIG 2. Dieser Tintenvorratsbehälter enthält zwei Speicherblasen, die mit schwarzer Tinte sw gefüllt sind. Der Vorratsbehälter der FIG 3 enthält drei Speicherblasen gefüllt mit Tintenflüssigkeit der Farben Magenta mg, Cyan cy und Gelb ge.

Bei einer Mehrfarben-Druckeinrichtung können auch zwei Tintenvorratsbehälter übereinander angeordnet sein, von denen einer nur schwarze Tintenflüssigkeit (FIG 2) enthält, der andere aber (FIG 3) farbige Tinte.

Bei dem in der FIG 1 dargestellten Tintenvorratsbehälter mit drei Speicherblasen, der dem Vorratsbehälter der FIG 3 entspricht, sind die obere Speicherblase und die untere Speicherblase jeweils über elektrische Anschlüsse 23 kontaktiert. Diese elektrischen Anschlüsse 23 stehen mit einer Tintenüberwachungsanordnung gemäß FIG 5 in Verbindung, die einerseits dazu dient, den Tintenvorrat im Tintenvorratsbehälter zu überwachen, andererseits in Verbindung mit entsprechenden Sicherungselementen ein unberechtigtes Wiederverwenden eines wiedergefüllten Tintenvorratsbehälters verhindert.

Wie aus der FIG 1 ersichtlich, berühren sich im gefüllten Zustand die übereinander angeordneten Speicherblasen im zentralen Bereich des Tintenvorratsbehälters. Dadurch ergibt sich ein durchgehender elektrischer Kontakt zwischen der oberen Speicherblase und der unteren Speicherblase über die dazwischen angeordnete Speicherblase. Wird nun während des Schreibbetriebs Tinte verbraucht, so werden die Speicherblasen immer flacher und die Distanzelemente 14 bewegen sich aufeinander zu. Nach Unterschreiten eines bestimmten Füllzustandes berühren sich die Abstandselemente 16 der Distanzelemente über die dazwischenliegenden Schweißnähte der Speicherblasen 11. Infolge der Eigenelastizität und der Steifigkeit der Wandung der Speicherblasen 11 heben nach Unterschreiten eines bestimmten Mindestvorrates in den Speicherblasen die Speicherblasen voneinander ab, wodurch die Kontaktstrecke zwischen der oberen und unteren Speicherblase unterbrochen wird. Diese Unterbrechung der Kontaktstrecke kann nun mit Hilfe der Tintenüberwachungsschaltung der FIG 5 erfaßt werden.

Es ist darauf hinzuweisen, daß bei dem dargestellten Ausführungsbeispiel des Tintenvorratsbehälters der FIG 1 von drei Speicherblasen ausgegangen wird. Es können jedoch auch nur zwei Speicherblasen angeordnet sein oder mehr als drei. Wesentlich ist dabei jedoch, daß sie so angeordnet sind, daß bei Unterschreiten eines Mindestvorrates eine Unterbrechung der Kontaktstrecke stattfindet.

Selbst eine Anordnung von nur einer Speicherblase ist möglich, wenn die Kontaktierung z.B. über die Federelemente 17 erfolgt und die Distanzelemente 14 und die Federelemente 17 so ausgestaltet sind, daß der Kontakt mit den Federelementen 17 nach Erreichen eines Mindestvorrates unterbrochen wird.

Wie bereits eingangs erwähnt, enthält der Tintenvorratsbehälter noch zusätzlich ein elektrisches Sicherungselement 24 in Form einer elektrischen Sicherung, das dazu dient, ein unberechtigtes Wiederverwenden eines wiedergefüllten Tintenvorratsbehälters zu verhindern. Dieses aus einer leicht ansprechbaren elektrischen Sicherung bestehende Sicherungselement 24 ist entsprechend der Darstellung der FIG 5 in Serie zu der durch die sich berührenden Speicherblasen 11 gebildeten Kontaktstrecke angeordnet. Parallel zu den Speicherblasen 11 befindet sich ein Vergleichswiderstand 25. Sicherungselement und Vergleichswiderstand sind innerhalb des Stützgehäuses des Tintenvorratsbehälters fest angeordnet und ohne Zerstörung des Tintenvorratsbehälters nicht austauschbar. Die Anordnung des Sicherungselementes und des Vergleichswiderstandes innerhalb des Tintenvorratsbehälters kann jedoch von dem Herstellungsverfahren des Tintenvorratsbehälters und von verschiedenen Anwendungsfällen des Tintenvorratsbehälters in den entsprechenden Tintendruckeinrichtungen abhängig sein.

Wesentlich ist dabei jedoch, daß ohne Zerlegen des Tintenvorratsbehälters das Sicherungselement 24 mit seinen Anschlüssen nicht zugänglich ist.

Beaufschlagt man nun über eine entsprechende hier nicht dargestellte, die Tintenvorratsbehälter aufnehmende Koppelungseinrichtung auf der Tintendruckeinrichtung die Eingänge 23 des Tintenvorratsbehälters mit einer Meßspannung, so läßt sich über den Spannungsabfall U an den Eingängen des Vorratsbehälters der Füllzustand des Tintenvorratsbehälters feststellen. Ist z.B. der Spannungsabfall 0 Volt, so ist Tinte vorhanden und die einzelnen Speicherblasen sind in elektrischem Kontakt untereinander. Bei Unterschreiten eines Mindestvorrates wird die Kontaktstrecke der Speicherblasen unterbrochen und am Ausgang 23 des Vorratsbehälters liegt der Spannungsabfall U am Vergleichswiderstand 25 an. In diesem Falle wird mit Hilfe der in der FIG 5 dargestellten Schaltungsanordnung ein Spannungsimpuls von etwas höherer Intensität erzeugt, der dafür sorgt, daß die Sicherung 24 durchbrennt. Durch dieses Druchbrennen wird das Sicherungselement irreversibel verändert und die gesamte Kontaktstrecke innerhalb des Vorratsbehälters unterbrochen. Die Unterbrechung der Gesamtkontaktstrecke wird von der Schaltungsanordnung der FIG 5 so interpretiert, als ob der Tintenvorratsbehälter nicht vorhanden wäre, bzw. sich kein Tintenvorratsbehälter in der Tintendruckeinrichtung befindet. Damit wird ein unberechtigtes Wiederverwenden eines wiedergefüllten Tintenvorratsbehälters verhindert. Um den Tintenvorratsbehälter wieder funktionstüchtig zu machen, müßte neben dem Füllen der Tintenblasen auch die Sicherung ausgetauscht werden. Dies ist jedoch ohne Zerstörung des Tintenvorratsbehälters nicht möglich.

Wie bereits ausgeführt, befindet sich innerhalb der hier nicht im Einzelnen dargestellten Steuerungseinrichtung der Tintendruckeinrichtung, die in der FIG 5 dargestellte Anordnung zur Tintenüberwachung. Sie enthält eine der Druckersteuerung zuordbare zentrale Auswerteeinheit SCA mit einem darin angeordneten Mikroprozessor. Mit ihr über eine Schnittstelle 26 verbunden, ist ein Analog-Digitalwandler 27 und über einen Steuerport 28 eine Schalteinrichtung 29. Die Schalteinrichtung 29 enthält drei Schalttransistoren 30/1, 30/2, 30/3, die bei entsprechender Ansteuerung den Eingang des Tintenvorratsbehälters 23 an Spannungsquellen 31 (5 V) oder 32 (30 V) legen. Im Normalbetrieb bei eingestecktem Tintenvorratsbehälter und kontaktierten Anschlüssen 23 liegt der Eingang des Tintenvorratsbehälters 23 an der Spannungsquelle 31 (5 V) und bei geöffnetem Schalttransistor 30/3 wird über den Analog-Digitalwandler 27 der Spannungsabfall U am Vergleichswiderstand 25 abgetastet. Ist Tinte vorhanden und damit die Kontaktstrecke über die Speicherblasen 11 geschlossen, so ist der Spannungsabfall U, 0 Volt. Wird bei Tintende nach Unterschreiten einer Mindestvorratsflüssigkeit die Kontaktstrecke der Speicherblase 11 unterbrochen, liegt am Ausgang des Tintenvorratsbehälters der Spannungsabfall U am Vergleichswiderstand 25 an. Dieser Spannungsabfall U am Vergleichswiderstand 25 wird vom Analogdigitalwandler erfaßt und der Steuereinrichtung der Tintendruckeinrichtung zugeführt. Die Steuereinrichtung SCA aktiviert eine Warnlampe 33 an der Tintendruckeinrichtung um der Bedienperson mitzuteilen, daß der Tintenvorrat zu Ende ist und daß der Tintenvorratsbehälter ausgetauscht werden muß. Um dieses Warnzeichen für die Bedienperson zu verdeutlichen, kann ein blinkendes Lichtsignal verwendet werden.

Hat die Steuereinrichtung SCA "Tintenende" im Tintenvorratsbehälter erkannt, so legt sie über den Steuerport 28 und die Schalttransistoren 30/1 und 30/2 den Eingang 23 des Tintenvorratsbehälters an die 30 Volt Spannungsquelle, wobei die Zuleitung zum Analog-Digitalwandler 27 über den Schalttransistor 30/3 unterbrochen ist. Durch die hohe Spannung wird die Sicherung 24 zerstört. Nach einem weiteren Übergang in die Abtastphase durch Öffnen des Schalttransistors 30/3 bzw. Unterbrechung der 30 Volt-Spannzuführung wird die dann am Eingang des Tintenvorratsbehälters meßbare Spannung von 5 V als ein Signal interpretiert, daß der Tintenvorratsbehälter insgesamt nicht vorhanden ist. Dies kann z.B. als Dauerlichtsignal über die Warneinrichtung 33 angezeigt werden und der weitere Betrieb der Druckeinrichtung wird blockiert. Ein Wiederverwenden eines unberechtigt wiedergefüllten Tintenvorratsbehälters wird dadurch unterbunden. Dasselbe 5 V Signal liegt an, wenn in der Tintendruckeinrichtung kein Tintenvorratsbehälter vorhanden ist bzw. der Tintenvorratsbehälter in der Aufnahmevorrichtung für den Behälter fehlerhaft verrastet ist.

Bei einem hier nicht dargestellten Ausführungsbeispiel kann anstelle des elektrischen Sicherungselementes auch im Bodenbereich des Stützkörpers des Tintenvorratsbehälters ein mechanisches Kontaktelement angeordnet sein, das mit einer elastischen Wand des Tintenbehälters derart zusammenwirkt, daß bei Erreichen eines Mindestvolumens diese elastische Wand des zusammengefallenen Tintenbehälters das Kontaktelement betätigt. Das mechanische Kontaktelement ist dabei so ausgebildet, daß es nach Erreichen des Mindestvolumens seine Kontaktlage unabhängig von einem Wiederfüllen des Tintenbehälters mit Tinte irreversibel beibehält. Dies wird z.B. dadurch erreicht, daß das Kontaktelement nach Unterbrechen des Kontaktes hinter Rastnocken verrastet.

## Patentansprüche

1. Anordnung zur Überwachung von Tintenvorratsbehältern in Tintendruckeinrichtungen mit
a) einem dem Tintenvorratsbehälter (10, 11) zugeordneten elektrisch betätigbaren Sicherungselement (24),
b) eine Abtasteinrichtung (SCA, 25, 27) zum Abtasten des Füllzustandes des Tintenvorratsbehälters (12, 11),
c) einer Ansteueranordnung (29) für das Sicherungselement (24) die mit der Abtasteinrichtung (SCA, 25) gekoppelt ist und die nach Unterschreiten eines Mindestvorrates im Tintenvorratsbehälter (10, 11) das Sicherungselement (24) betätigt und dadurch in seinem Sicherungszustand irreversibel verändert und
d) eine Auswerteanordnung (SCA) zum Abtasten des Sicherungszustandes des Sicherungselementes (24) und zur Betätigung einer Warneinrichtung (33) und/oder zum Unterbrechen des Druckbetriebes in Abhängigkeit vom Sicherungszustand.

2. Anordnung nach Anspruch 1, **dadurch gekennzeichnet**, daß das Sicherungselement als elektrische Sicherung (24) ausgebildet ist, die nach Unterschreiten des Mindestvorrates im Tintenvorratsbehälter (10, 11) zerstört wird.

3. Anordnung nach einem der Ansprüche 1 oder 2,
**dadurch gekennzeichnet**, daß der Tintenvorratsbehälter mehrere Tintenblasen mit elektrisch leitender Oberfläche (13) aufweist, die sich im gefüllten Zustand gegenseitig berühren und einen durchgehenden elektrischen Kontakt bilden und die nach Unterschreiten des Mindestvorrates diesen elektrischen Kontakt unterbrechen.

4. Anordnung nach einem der Ansprüche 1 bis 3,
**dadurch gekennzeichnet**, daß die Abtasteinrichtung (SCA, 25, 27) mindestens den dem Mindesttintenvorrat zugeordneten elektrischen Kennwert (Widerstand, Kapazität) des Tintenvorratsbehälters (10, 11) erfaßt und daß die Ansteueranordnung (29) in Abhängigkeit davon durch Anlegen eines Spannungsimpulses das Sicherungselement (24) zerstört.

5. Anordnung nach einem der Ansprüche 1 bis 4,
**dadurch gekennzeichnet**, daß die Auswerteanordnung (SCA) elektrischen Kennwerte des Sicherungselementes (24) überwacht und in Abhängigkeit von diesen elektrischen Kennwerten ein Überwachungssignal (33) generiert.

6. Anordnung nach einem der Ansprüche 3 bis 5, **dadurch gekennzeichnet**, daß parallel zu den Kontaktanschlüssen der Tintenblasen (11) ein Vergleichswiderstand (25) und die elektrische Sicherung (24) in Serie zu dieser Parallelschaltung angeordnet ist.

## Claims

1. An arrangement for monitoring ink supply containers in ink-jet printers comprising
a) an electrically operable protection element (24) assigned to the ink supply container (10, 11),
b) a scanning device (SCA, 25, 27) which scans the filling level of the ink supply container (12, 11);
c) a drive arrangement (29) for the protection element (24) which is coupled to the scanning device (SCA, 25) and which, following the undershooting of a minimum supply in the ink supply container (10, 11), actuates the protection element (24) and thus irreversibly changes the protection state of said protection element (24) and
d) an analysis arrangement (SCA) for sensing the protection state of the protection element (24) and for actuating a warning device (33) and/or for interrupting the printing operation in dependence upon the protection state.

2. An arrangement as claimed in Claim 1, characterised in that the protection element has the form of an electric fuse (24) which is destroyed following the undershooting of the minimum supply in the Ink supply container (10, 11).

3. An arrangement as claimed in one of Claims 1 or 2,
characterised in that the ink supply container comprises a plurality of ink bubbles having an electrically conductive surface (13) which touch one another and form a continuous electric contact In the full state and which interrupt this electric contact when the minimum supply has been undershot.

4. An arrangement as claimed in one of Claims 1 to 3,
characterised in that the scanning device (SCA, 25, 27) detects at least the electric characteristic value (resistance, capacitance) of the ink supply container (10, 11) assigned to the minimum ink supply, and that the drive arrangement (29) destroys the protection element (24) in dependence thereupon by the application of a voltage pulse.

5. An arrangement as claimed in one of Claim 1 to 4,
characterised in that the analysis arrangement (SCA) monitors electric characteristic values of the protection element (24) and generates a monitoring signal (33) in dependence upon these electric characteristic values.

6. An arrangement as claimed in one of Claim 3 to 5,
characterised in that a comparator resistor (25) is arranged in parallel to the contact terminals of the ink bubbles (11), and the electric fuse (24) is arranged in series with this parallel arrangement.

## Revendications

1. Dispositif de contrôle des réservoirs d'encre dans des dispositifs d'impression à encre comportant :
a) un élément de sécurité (24), actionnable électriquement, associé au réservoir d'encre (10,11),
b) un dispositif d'analyse (SCA,25,27) pour contrôler l'état de remplissage du réservoir d'encre (10,11),
c) un dispositif d'amorçage (29) pour l'élément de sécurité (24) qui est couplé au dispositif d'analyse (SCA,25) et qui, lors du passage à une valeur inférieure à une quantité minimale dans le réservoir (10,11), actionne l'élément de sécurité (24) et de ce fait le modifie, de façon irréversible, dans son état de sécurité et,
d) un dispositif d'exploitation (SCA) pour contrôler l'état de sécurité de l'élément de sécurité (24) et pour actionner un dispositif d'alarme (33) et/ou pour interrompre l'impression en dépendance avec l'état de sécurité.

2. Dispositif selon la revendication 1,
caractérisé en ce que l'élément de sécurité est réalisé en tant que sécurité électrique (24), qui est détruite lors du passage à une valeur inférieure à la quantité minimale du réservoir d'encre (10,11).

3. Dispositif selon une des revendications 1 ou 2,
caractérisé en ce que le réservoir d'encre comporte plusieurs poches d'encre ayant des surfaces (13) électriquement conductrices, qui, dans l'état rempli, se touchent mutuellement et forment un contact électrique continu et qui interrompent ce contact électrique lors du passage à une valeur inférieure à la quantité minimale.

4. Dispositif selon une des revendications 1 à 3,
caractérisé en ce que le dispositif d'analyse (SCA,25,27) détecte au moins la valeur électrique caractéristique (résistance, capacité) associée à la quantité minimale du réservoir d'encre (10,11), et en ce que le dispositif d'amorçage (29), en dépendance de cela, détruit l'élément de sécurité (24) par la génération d'une impulsion de tension.

5. Dispositif selon une des revendications 1 à 4,
caractérisé en ce que le dispositif d'exploitation (SCA) surveille des valeurs électriques caractéristiques de l'élément de sécurité (24) et engendre un signal de surveillance (33), en dépendance de ces valeurs électriques caractéristiques.

6. Dispositif selon une des revendications 3 à 5,
caractérisé en ce qu'une résistance de comparaison (25) est agencée parallèlement aux raccords de contact des poches d'encre (11), et la sécurité électrique (24) est agencée en série par rapport à ce circuit en parallèle.
